# DEMANDE DE BREVET EUROPEEN

(11) **EP 4 768 211 A1**
(43) Date de publication de la demande: **01.07.2026**
(21) Numéro de dépôt: 25225802.5
(22) Date de dépôt: 19.12.2025
(51) Int. Cl.: B28D 1/18, B24D 5/06, B24D 99/00

(54) **ROULEAU DE RECTIFICATION DE SURFACES EN MATÉRIAU MINÉRAL ET UNE MÉTHODE DE REMISE EN ÉTAT D'UN ROULEAU DE RECTIFICATION**

(30) Priorité: 23.12.2024 BE 202405927
(71) Demandeur: Carbodiam SA, 1495 Tilly (BE)
(72) Inventeur: BELLET, Matthieu, 59880 Saint Saulve (FR); HEINE, Jean-Sébastien, 7063 Chaussée-Notre-Dame-Louvignies (BE); MARIOTTI, Enrico, 6110 Montigny-le-Tilleul (BE); ZUR NEDDEN, Lorenz, 1703 Schepdaal (BE)
(74) Mandataire: Kirkpatrick

(57) **Abrégé**

L'invention concerne un rouleau de rectification de surfaces en matériau minéral, telles que des sols, des briques ou des blocs de construction en matériau minéral, lequel rouleau comprend un arbre de rotation et un manchon appliqué autour de l'arbre, lequel rouleau est muni d'une pluralité de segments abrasifs appliqués sur un surface externe du rouleau. Le rouleau étant caractérisé en ce qu'il comprend un ensemble de plaques ayant chacune une courbure en forme de segment cylindrique. La pluralité de segments est répartie sur la surface externe du rouleau formée par les surfaces externes de l'ensemble de plaques. Chacune des plaques étant appliquée de façon démontable sur le manchon. L'invention concerne également une plaque d'un rouleau de rectification ainsi qu'une méthode de remise en état d'un rouleau de rectification par le remplacement d'une plaque avec des segments usés par une plaque opérationnelle.

## Description

### Domaine de l'invention

La présente invention concerne le domaine de la rectification de surfaces en matériau minéral, telles que des sols, des briques ou des blocs en matériau minéral, en particulier elle concerne un rouleau de rectification comprenant un arbre de rotation et un manchon ayant une surface externe cylindrique, le manchon étant appliqué autour dudit arbre de façon à être solidaire avec l'arbre, lequel rouleau est muni d'une pluralité de segments munis de matière abrasive appliquée sur une surface externe du rouleau.

### Introduction

Les outils de rectification mécanique, tels que les rouleaux de rectification, sont des éléments essentiels dans l'industrie pour l'usinage de la surface de divers matériaux minéraux, comme les sols, les briques et les blocs de construction et autres surfaces d'objets similaires. Un outil de rectification, tel qu'un rouleau de rectification, repose sur l'utilisation de manchons, montés autour d'un arbre de rotation, sur lesquels sont brasés des segments munis de matière abrasive. Ces derniers sont des éléments essentiels pour garantir une bonne performance lors du processus de rectification. Cependant, la complexité impliquée dans le démontage, le débrasage et la réparation de ces manchons en cas de dommages constitue un défi majeur pour les opérateurs. Non seulement ces opérations exigent des compétences techniques spécifiques, mais elles entraînent également des coûts élevés liés à la maintenance et à la réparation de l'outil de rectification. Dans des applications où la précision est d'une importance capitale, comme celles nécessitant une rectification au dixième de millimètre, les vibrations engendrées par l'usure de l'outil avec le temps deviennent une problématique critique à résoudre. Ces vibrations, souvent incontrôlables, introduisent des instabilités qui compromettent la qualité du travail de rectification. Elles se traduisent par une altération de la précision et de l'uniformité des résultats obtenus, affectant ainsi la qualité générale du processus de rectification mécanique. Le processus de remplacement des segments munis de matière abrasive doit tenir compte de leur positionnement sur le manchon ce qui ajoute une complexité supplémentaire lors du remplacement ou de la réparation d'un outil de rectification.

Malgré les avancées antérieures, telles que la "Segmental grinding wheel" divulguée par THE CARBORUNDUM COMPANY en 1934, l'"Apparatus for grooving or grinding pavement" présenté par ELECTROLUX PROFESSIONAL OUTDOOR PRODUCTS, INC. (HUSQVARNA) en 1990, le "Segmented rotor" de KOEHRING COMPANY en 1986 et les "Cutting heads" de GREENSIDE MACHINE COMPANY, LIMITED en 1986, le remplacement des segments diamantés usés demeure un défi en termes d'efficacité et de praticité pour les opérateurs.

L'antériorité EP 3 951 065 B1, divulgue une enveloppe pour un rouleau de traitement du sol, en particulier pour une machine de compactage ou de préparation de terrain. Cet outil n'est pas destiné à la rectification de surfaces en matériau minéral telles que des sols, des briques ou des blocs en matériau minéral, mais à des opérations de travail d'un sol destiné à de la culture, pour lesquelles les critères de précision et les enjeux techniques diffèrent significativement de ceux de la rectification de surfaces en matériau minéral. En particulier, EP 3 951 065 B1 ne divulgue aucun chevauchement de matière abrasive, ni longitudinal ni circonférentiel, et ne répond pas aux exigences de régularité de surface et de réduction des vibrations propres aux opérations de rectification.

L'antériorité US2032362A de THE CARBORUNDUM COMPANY présente une roue de rectification avec des segments munis de matière abrasive disposés pour une usure rectiligne optimale, tandis que l'antériorité US5083839A d'ELECTROLUX PROFESSIONAL OUTDOOR PRODUCTS, INC. introduit un tambour rotatif avec des segments disposés à des angles favorisant une efficacité de broyage augmentée. De même, l'antériorité US4720207A de KOEHRING COMPANY propose un rotor segmenté permettant des coupes de largeurs variables sans démontage complexe, et l'antériorité US3647265A de GREENSIDE MACHINE COMPANY, LIMITED présente une solution pour la réparation économique de têtes de coupe de type tambour, renforçant leur maintenance et leur efficacité.

Cependant, la complexité à réparer et dévisser les secteurs diamantés en fonction du nombre de manchons interconnectés, ainsi que les vibrations observées dans les applications de rectification des matériaux de construction avec ces outils antérieurs, posent des défis non négligeables pour les opérations de rectification mécanique. Cette situation représente un obstacle majeur pour les opérateurs cherchant à atteindre des niveaux élevés de précision et de performance dans leurs applications de rectification. Les vibrations non maîtrisées causées par le mauvais positionnement des segments diamantés compromettent la qualité du processus de rectification.

Le demandeur a donc jugé utile de proposer un rouleau de rectification simplifiant le montage, le démontage, et le remplacement des segments munis de matière abrasive et visant à améliorer la stabilité, la précision et l'efficacité de l'outil de rectification.

### Solution de l'invention

L'invention concerne un rouleau de rectification de surfaces en matériau minéral, en particulier des sols, des briques ou des blocs en matériau minéral, lequel rouleau comprend un arbre de rotation et un manchon ayant une surface externe cylindrique, le manchon étant appliqué autour dudit arbre de façon à être solidaire avec l'arbre, lequel rouleau est muni d'une pluralité de segments munis de matière abrasive appliquée sur une surface externe du rouleau, ledit rouleau étant caractérisé en ce que
- il comprend un ensemble de plaques, chacune des plaques ayant une courbure en forme de segment cylindrique et comprenant une surface interne concave et une surface externe parallèle à la surface interne, chacune des plaques étant appliquée de façon démontable sur le manchon et de sorte que la surface interne de chaque plaque épouse la surface externe du manchon,
- ladite pluralité de segments est appliquée de façon solidaire sur la surface externe du rouleau formée par les surfaces externes de l'ensemble des plaques, lesdits segments étant sensiblement en forme de « V » et étant positionnés les uns par rapport aux autres selon un chevauchement circonférentiel tel que le périmètre de tout cercle circonférentiel tracé sur ladite surface externe du rouleau intersecte de ladite matière abrasive et selon un chevauchement axial tel que toute génératrice de ladite surface externe du rouleau intersecte de ladite matière abrasive,
- chaque plaque comprend un bord périphérique définissant des dents (133 ;133') et des ouvertures (134 ;134') disposées entre les dents, de façon à ce que les dents d'une plaque s'engagent dans les ouvertures des plaques adjacentes, les ouvertures (134, 134') et les dents (133, 133') étant positionnées et dimensionnées en fonction de la forme et du positionnement des segments, les segments de ladite pluralité de segments placés en périphérie des plaques étant au moins partiellement appliqués sur les dents (133 ; 133') de manière à respecter lesdits chevauchements circonférentiel et axial.
selon l'invention , une "surface en matériau minéral" est une surface dont la composition est majoritairement constituée d'éléments minéraux. À titre d'exemple, une surface en béton, en pierre naturelle, ou en terre cuite est considérée comme une surface en matériau minéral. Cette définition peut inclure des matériaux composites dès lors que la partie externe exposée est majoritairement constituée d'éléments minéraux.

Un avantage du rouleau de rectification selon l'invention est qu'il permet de remplacer les segments munis de matière abrasive usés sans endommager ni le manchon, ni l'arbre de rotation. En effet, dans le rouleau selon l'invention, chaque plaque ayant une courbure en forme de segment cylindrique fait office d'intermédiaire entre le manchon et les segments, contrairement aux rouleaux de rectification connus de l'art antérieur dans lesquels les segments sont directement brasés sur le manchon ou sur l'arbre de rotation. Selon l'invention, lorsque des segments d'une plaque sont usés, il suffit, soit de remplacer les segments usés, soit de préparer une plaque neuve afin de remplacer la plaque avec les segments usés. Cela offre de nombreux avantages comme, entre autres, ne pas abîmer le manchon et donc réduire les vibrations, faciliter et accélérer le montage et le démontage.

La combinaison des plaques démontables, des segments sensiblement en forme de «V» positionnés selon des chevauchements circonférentiel et axial, ainsi que la présence d'ouvertures et de dents le long du bord périphérique des plaques, confère au rouleau de rectification une flexibilité remarquable. Cette architecture permet le remplacement rapide et aisé des segments munis de matière abrasive usée, sans endommager ni le manchon ni l'arbre de rotation, tout en garantissant le maintien d'un chevauchement entre les segments. Les dents et les ouvertures positionnées et dimensionnées en fonction de la forme et du positionnement des segments permettent effectivement de garantir les chevauchements entre les segments et à la fois que les segments de ladite pluralité de segments placés en périphérie des plaques soient appliqués complétements sur les plaques. De plus, le rouleau selon l'invention garantit un positionnement relatif angulaire et axial précis et non ambigu entre plaques adjacentes, diminuant le risque de décalage entre les plaques susceptible d'altérer la précision des chevauchements circonférentiel et axial.

Le chevauchement circonférentiel, tel que le périmètre de tout cercle circonférentiel tracé sur ladite surface externe du rouleau intersecte de ladite matière abrasive, et le chevauchement axial, tel que toute génératrice de ladite surface externe du rouleau intersecte de ladite matière abrasive, permettent de réduire les vibrations dynamiques lors du surfaçage, de maintenir une surface de contact constante avec la pièce à rectifier, de répartir de manière plus homogène l'usure du rouleau et de réduire les discontinuités abrasives longitudinales responsables de stries ou défauts de surfaçage. Enfin, les dents et les ouvertures des plaques assure le maintien forcé du chevauchement, sans réglage supplémentaire et indépendamment des variations dimensionnelles du manchon ou des efforts engendrés par les opérations de rectification.

Ainsi, le demandeur propose un rouleau de rectification modulaire et robuste, qui simplifie la maintenance, améliore la stabilité et la précision du processus de rectification, et prolonge la durée de vie de l'outil tout en garantissant une qualité de finition.

### Arbre de rotation et manchon(s)

L'arbre de rotation est de préférence en acier et est dimensionné pour résister aux contraintes mécaniques qu'il subit lors du fonctionnement du rouleau. Avantageusement, l'arbre de rotation comprend une partie centrale cylindrique sur laquelle est appliqué le manchon. Deux extrémités cylindriques de l'arbre de rotation, sont alors agencées pour être connectées mécaniquement à une machine pour maintenir le rouleau à l'horizontal, dont au moins une extrémité est agencée pour être connectée à une source de puissance pour mettre le rouleau en rotation. Les deux extrémités présentent par exemple une cannelure. Dans un mode de réalisation avantageux, le diamètre de la partie centrale cylindrique de l'arbre de rotation est compris entre 10mm et 500mm, de préférence entre 90mm et 120mm.

Le manchon est une pièce creuse qui permet au rouleau d'avoir un diamètre extérieur plus grand que le diamètre de l'arbre de rotation et cela tout en limitant le poids total du rouleau. Au moins pour des raisons de poids et de réduction des vibrations, il n'est donc pas souhaitable d'utiliser directement un arbre de rotation à plus grand diamètre sur lequel les plaquettes seraient montées.

Le manchon est typiquement un tube, de préférence en acier, par exemple en acier ST52-3, caractérisé par une longueur, un diamètre extérieur et une épaisseur, ces paramètres étant dimensionnés pour résister aux contraintes mécaniques que le manchon subit lors du fonctionnement du rouleau. Le rouleau peut comprendre plusieurs manchons, le nombre de manchons peut être adapté en fonction du rouleau de rectification souhaité et n'est pas limité à un seul manchon. Dans un mode de réalisation avantageux, le rouleau comprend deux manchons, chacun caractérisé par une longueur comprise entre 100mm et 1000mm, un diamètre extérieur compris entre 100mm et 1000mm et une épaisseur comprise entre 10mm et 50mm.

Le manchon doit être appliqué autour de l'arbre de rotation de façon à être solidaire avec l'arbre de rotation. En effet, l'assemblage arbre/manchon doit permettre une transmission complète du couple lors du fonctionnement du rouleau, et cela sans subir de dommage. Un mauvais assemblage, autrement dit lorsque l'arbre et le manchon ne sont pas tout à fait solidaires, peut par exemple entrainer un mouvement relatif et des vibrations entre le manchon et l'arbre et par conséquence endommager l'assemblage.

Pour assurer que le manchon et l'arbre soient solidaires, le rouleau comprend de préférence des frettes de serrage pour serrer le manchon contre l'arbre. Si plusieurs manchons sont appliqués autour de l'arbre, pour assurer qu'ils soient solidaires, les manchons peuvent être accouplés par emboitement l'un dans l'autre par accouplement mâle/femelle et/ou par des goupilles. L'accouplement mâle/femelle permet de guider et de positionner correctement les manchons, sur un même axe de rotation, les manchons l'un dans l'autre. Les goupilles créent la liaison qui permet de transmettre le couple d'un manchon à un autre.

Pour améliorer encore davantage le guidage et le positionnement des manchons, les manchons peuvent être accouplés par emboitement conique l'un dans l'autre par accouplement mâle/femelle conique selon un angle de préférence compris entre 1° et 7°, encore de préférence entre 3° et 5°, garantissant un alignement précis et une bonne intégrité structurelle. En outre, cela offre une solution robuste pour le remplacement et l'installation des plaques sur le rouleau de rectification lorsqu'il faut démonter et monter les manchons.

Alternativement, plusieurs manchons peuvent être accouplés par clavettes ou tout autre système d'accouplement connu d'un homme du métier.

Dans un mode de réalisation avantageux, le rouleau comprend deux manchons, le premier manchon est appliqué autour de l'arbre au moyen de deux frettes de serrage, de préférence à chaque extrémité du premier manchon. Le deuxième manchon est emboité dans une extrémité du premier manchon par accouplement mâle/femelle conique et au moyen de goupilles. Le deuxième manchon est appliqué autour de l'arbre au moyen d'une troisième frette de serrage à sa seconde extrémité. Les manchons comprennent des encoches destinées à recevoir les goupilles pour lier les manchons et pour permettre de transmettre le couple d'un manchon à l'autre. Dans ce cas, les encoches sont positionnées de sorte que, lorsque les manchons sont accouplés, les dents des plaques sur l'extrémité du premier manchon s'engagent dans les ouvertures des plaques adjacentes sur le deuxième manchon et vice-versa.

### Plaques ayant une courbure en segment de cylindre

La courbure en segment de cylindre de chaque plaque est essentielle car cette dernière est appliquée sur le manchon, lui-même cylindrique, de sorte que sa surface interne épouse la surface externe du manchon. Le diamètre de la surface interne de chaque plaque est donc logiquement sensiblement équivalent au diamètre de la surface externe du manchon. Le rayon de courbure de la surface interne de chaque plaque est de préférence compris entre 50mm et 500mm, encore de préférence compris entre 80mm et 150mm.

En outre, chaque plaque peut être caractérisée par une épaisseur constante correspondant à la distance entre sa surface externe et sa surface interne. L'épaisseur doit être suffisante pour résister aux contraintes mécaniques subies lors de l'utilisation du rouleau de rectification. Idéalement, l'épaisseur de chaque plaque est comprise entre 0.5mm et 50mm, de préférence entre 4mm et 13mm, encore de préférence entre 6mm et 11mm.

Chaque plaque est de préférence en acier.

Chaque plaque ayant une courbure en segment de cylindre comprend un bord périphérique qui définit sa forme globale. Ce bord périphérique peut être rectiligne, courbe, ou présenter toute autre géométrie, en fonction des besoins de l'invention, permettant à chaque plaque d'adopter une configuration adaptée à son utilisation.

Avantageusement, pour permettre un ajustement précis entre chaque plaque, de manière similaire à un puzzle, le bord périphérique de chaque plaque définit une forme rectangulaire munie de dents et d'ouvertures, de préférence sur tout le long du bord périphérique, de façon que les dents d'une plaque s'engagent dans des ouvertures des plaques adjacentes, et vice versa. Cette géométrie facilite le positionnement des plaques entre elles lors du montage, avantageusement, positionne les segments munis de matière abrasive afin d'avoir un chevauchement de ceux-ci l'un par rapport aux autres.

Chaque plaque du rouleau est de préférence agencée pour être en contact avec quatre plaques adjacentes, en particulier lorsque le bord périphérique de chaque plaque définit une forme sensiblement rectangulaire munie de dents et d'ouvertures sur tout le long du bord périphérique. Toutefois, pour les plaques situées aux extrémités du rouleau, chacune n'est en principe en contact qu'avec trois autres plaques adjacentes, le côté restant formant l'extrémité du rouleau.

Pour que chaque plaque soit appliquée de façon démontable sur le manchon, les plaques et le manchon comprennent de préférence des orifices alignés de manière à obtenir des orifices à travers les plaques et le manchon, chaque orifice étant agencé pour recevoir une tige, le cas échéant au moins partiellement filetée, serrant chaque plaque contre le manchon. Chaque plaque comprend de préférence quatre orifices agencés pour s'aligner avec quatre orifices correspondants sur le manchon.

Avantageusement, la tige serre chaque plaque contre le manchon au moyen d'un écrou et optionnellement d'une rondelle, de préférence par l'intérieur, du côté manchon, afin d'éviter l'encrassement dans l'orifice par des poussières extérieures. La surface accueillant l'écrou ou la rondelle et/ou la tête de la tige est de préférence aplanie pour assurer un bon serrage sur une surface plane. La tête de la tige est de préférence aplanie et recouvre au moins l'orifice afin d'éviter l'encrassement. Les orifices et la tige sont de préférence au moins en partie de section rectangulaire pour empêcher la tige de tourner dans le vide lors du serrage de l'écrou. La solution par écrou évite de devoir tarauder le manchon et les plaques. En effet, il est plus simple de remplacer la tige et l'écrou en cas de dommages que de réparer le filet dans le manchon et/ou dans chaque plaque.

Alternativement, il est toutefois possible que le manchon et/ou chaque plaque comprenne un filet dans les ouvertures et que le serrage soit effectué par la tige filetée et ce filet.

Le rouleau peut comprendre plusieurs plaques de dimensions différentes afin de moduler la longueur utile de l'outil selon le besoin.

Pour faciliter et améliorer le positionnement précis des segments sur la superficie formée par les surfaces externes de l'ensemble de plaques, la superficie formée par les surfaces externes de l'ensemble de plaques peut comprendre des repères comme des marques, des trous, des rainures, des encoches etc.

### Segments abrasifs

Le rouleau comprend une pluralité de segments munis de matière abrasive sensiblement en forme de « V » répartis et appliqués de façon solidaire sur la surface externe du rouleau formée par les surfaces externes de l'ensemble des plaques. La matière abrasive de chaque segment est agencée pour entrer en contact avec la surface en matériau minéral à rectifier et peut donc subir d'importantes contraintes mécaniques. Pour une meilleure de dureté et moins d'usure, les segments sont de préférence des segments diamantés. Pour assurer que les segments et chaque plaque, sur laquelle ils sont appliqués, soient et demeurent solidaires, les segments sont de préférence appliqués sur la surface externe du rouleau formée par les surfaces externes de l'ensemble de plaques par assemblage thermique, comme le brasage et/ou le soudage.

Afin d'assurer une rectification uniforme et pour faciliter l'application des segments sur la superficie formée par les surfaces externes de l'ensemble des plaques, les segments ont de préférence une courbure sensiblement en forme de segment de cylindre de sorte à épouser la forme de la superficie formée par les surfaces externes de l'ensemble de plaques sur laquelle ils sont appliqués.

Pour assurer un recouvrement homogène de la surface externe de chaque plaque, les segments sont sensiblement en forme de « V ». Cette forme en « V » peut être obtenue pour un seul segment ou alternativement en juxtaposant plusieurs segments, par exemple en juxtaposant plusieurs segments en forme de « I » afin qu'ils forment un « V ». En outre, les segments sont positionnés les uns par rapport aux autres selon un chevauchement circonférentiel tel que le périmètre de tout cercle circonférentiel (c) tracé sur ladite surface externe du rouleau intersecte de ladite matière abrasive et selon un chevauchement axial tel que toute génératrice (g) de ladite surface externe du rouleau intersecte de ladite matière abrasive. De préférence au moins 20%, de préférence au moins 30%, de préférence au moins 40%, du périmètre de tout cercle circonférentiel (c) tracé sur ladite surface externe du rouleau intersecte de ladite matière abrasive, et de préférence au moins 20%, de préférence au moins 30%, de préférence au moins 40%, de toute génératrice (g) de ladite surface externe du rouleau intersecte de ladite matière abrasive. Dans le cadre de la présente invention, on entend par "périmètre de tout cercle circonférentiel" et par "toute génératrice" des lignes fictives autour du rouleau tracées respectivement dans un plan perpendiculaire à son axe pour le cercle et parallèle à son axe pour la génératrice, servant de référence géométrique pour définir la position et le chevauchement des segments abrasifs. Ces lignes ne correspondent pas à des éléments physiques du rouleau mais à des repères théoriques.

Dans un mode de réalisation avantageux, les segments sont positionnés en décalage de sorte à être en quinconce afin de garantir un recouvrement homogène et continu du manchon. Idéalement, pour que la surface abrasive du rouleau soit la plus grande et la plus homogène possible, le rouleau comprend sur sa longueur plusieurs lignes de segments en « V » espacés chacun d'une distance d, les lignes adjacentes étant de préférence en décalage sur la longueur, avantageusement d'une distance d/2, de manière que la pointe d'un segment en « V » s'engage entre deux segments de la ligne adjacente. Avantageusement, lorsque le bord périphérique de chaque plaque définit une forme rectangulaire munie de dents et d'ouvertures pour permettre un ajustement précis entre elles, les dents et les ouvertures sont dimensionnées selon les lignes de segments et le décalage entre chaque ligne.

L'invention concerne également une plaque d'un rouleau de rectification selon l'invention, la plaque ayant une courbure en forme de segment de cylindre et comprenant une surface interne concave et une surface externe parallèle à la surface interne, la plaque étant appliquée de façon démontable sur un manchon et de sorte que la surface interne de la plaque épouse la surface externe du manchon, des segments munis de matière abrasive et sensiblement en forme de « V » étant appliqués de façon solidaire sur la surface externe de la plaque et étant positionnés les uns par rapport aux autres selon un chevauchement circonférentiel tel que le périmètre de tout cercle circonférentiel tracé sur ladite surface externe du rouleau intersecte de ladite matière abrasive et selon un chevauchement axial tel que toute génératrice de ladite surface externe du rouleau intersecte de ladite matière abrasive, la plaque comprenant un bord périphérique définissant des dents et des ouvertures disposées entre les dents agencés pour que les dents de la plaque s'engagent dans les ouvertures d'au moins une plaque adjacente, les ouvertures et les dents étant positionnées et dimensionnées en fonction de la forme et du positionnement des segments, les segments de ladite pluralité de segments placés en périphérie de la plaque sont au moins partiellement appliqués sur les dents de manière à respecter lesdits chevauchements circonférentiel et axial.

L'invention concerne également une méthode de remise en état d'un rouleau de rectification selon l'invention comprenant une plaque, avec des segments munis de matière abrasive usée, montée de façon démontable sur un manchon, ledit manchon étant monté sur un arbre de rotation, la méthode comprenant l'étape de remplacement de la plaque avec des segments usés par une plaque opérationnelle.

Le remplacement de la plaque avec des segments usés par une plaque opérationnelle consiste de préférence à préparer une plaque neuve sur laquelle sont appliqués, de préférence par assemblage thermique, des segments abrasifs neufs. L'assemblage thermique est de préférence le brasage et/ou le soudage.

Alternativement, le remplacement peut consister à garder la plaque et à remplacer uniquement les segments usés.

Dans le cas de la préparation d'une plaque neuve et/ou pour faciliter le remplacement des segments usés, la méthode peut comprendre une étape de démontage de la plaque avec les segments usés. La méthode comprend alors également une étape de montage de la plaque.

La méthode peut également comprendre une étape de démontage du manchon de l'arbre de rotation si le démontage de la plaque avec les segments usés requiert un accès à l'intérieur du manchon. Par exemple, si la plaque est appliquée par serrage sur le manchon au moyen d'un écrou et d'une tige filetée et que l'écrou est à l'intérieur du manchon, alors la méthode comprend d'abord une étape de démontage du manchon avant l'étape de démontage de la plaque.

Lorsque la méthode comprend l'étape de démontage du manchon, elle comprend également une étape de montage du manchon sur l'arbre de rotation après le montage de la plaque opérationnelle sur le manchon.

L'invention concerne également une machine pour rectifier des surfaces en matériau minéral, en particulier des sols, des briques ou des blocs de constructions en matériau minéral, ladite machine étant pourvue d'un rouleau de rectification selon l'invention.

### Description détaillée

L'invention va maintenant être expliquée de manière plus détaillée, à l'aide des dessins annexés, sur lesquels :
La figure 1 est une vue d'ensemble d'un rouleau de rectification selon un mode de réalisation avantageux de l'invention;
La figure 2 est une vue éclatée du rouleau de rectification de la figure 1;
La figure 3 est une coupe longitudinale du rouleau de rectification de la figure 1;
La figure 4 est une coupe longitudinale d'un manchon femelle du rouleau de rectification de la figure 1;
La figure 5 est une coupe longitudinale d'un manchon mâle du rouleau de rectification de la figure 1;
La figure 6 est une vue d'ensemble d'une plaquette du rouleau de rectification de la figure 1;
La figure 7 est une vue d'ensemble d'une plaquette, du rouleau de rectification de la figure 1, sur laquelle sont appliqués des segments munis de matière abrasive;
La figure 8 est une coupe transversale du rouleau de rectification de la figure 1;
La figure 9 est un agrandissement de la figure 8;
La figure 10 est est une vue éclatée du rouleau de rectification de la figure 1 ;
La figure 11 est un diagramme d'une méthode préférentielle de remise en état d'un rouleau de rectification de la figure 1.

Les figures 1,2 et 3 illustrent un rouleau de rectification 1 de surfaces en matériau minéral, en particulier des sols, des briques ou de blocs en matériau minéral selon un mode de réalisation avantageux de l'invention. Le rouleau 1 comprend un arbre de rotation 11 avec une partie centrale cylindrique 111 sur laquelle sont appliqués deux manchons 12 ;12' de façon à être solidaire avec l'arbre 11. Deux extrémités 112 de l'arbre 11 présentent une cannelure afin d'être connectées mécaniquement à une machine et pour maintenir le rouleau 1 à l'horizontal. Ces cannelures permettent également de solidariser au moins une des extrémités 112 à une source de puissance (non reprise dans les dessins) pour mettre le rouleau 1 en rotation.

Pour appliquer les deux manchons 12 ;12' de façon solidaire à l'arbre 11, le rouleau 1 comprend trois frettes de serrage 15 ;15' ;15'' pour serrer les manchons 12 ;12' contre l'arbre 11, plus particulièrement contre la partie cylindrique 111. Les manchons 12 ;12' comprennent également chacun une extrémité mâle ou femelle afin de s'emboiter l'un dans l'autre par accouplement mâle/femelle. En particulier, comme illustré au figures 4 et 5, le manchon 12 comprend une extrémité femelle 121 et le manchon 12' une extrémité mâle 121' pour que le manchon 12' s'emboite dans le manchon 12. Les manchons 12 ;12' comprennent également des encoches 122 ;122' destinées à recevoir des goupilles (non représentées) pour lier les manchons 12 ;12' et pour permettre de transmettre le couple d'un manchon 12 ;12' à un autre. Pour optimiser le guidage et le positionnement des manchons 12 ;12', les extrémités mâle 121' et femelle 121 sont de préférence coniques selon un angle compris entre 1° et 7° avec l'axe de rotation. Plus précisément, le manchon 12 est appliqué autour de l'arbre 11 au moyen des frettes de serrage 15 ;15' tandis que le manchon 12' est emboité dans le manchon 12 et est appliqué contre l'arbre 11 au moyen de la frette de serrage 15". Des orifices 123 sont prévus dans chaque manchon afin de recevoir des tiges filetées.

Le rouleau illustré aux figures 1,2 et 3 comprend également un ensemble de plaques 13 dont chacune des plaques 13 est appliquée de façon démontable sur les manchons 12 ;12' de sorte que la surface interne 131 de chaque plaque 13 épouse la surface externe des manchons 12 ;12'. Chaque plaque 13, telle qu'illustrée à la figure 6, présente une courbure en forme de segment cylindrique et comprend une surface interne concave 131 et une surface externe 132 parallèle à la surface interne 131. Chaque plaque 13 comprend un bord périphérique définissant des ouvertures 134 ;134' et des dents 133 ;133' de formes polygonales. En l'occurrence des dents rectangulaires 133' et trapézoïdales 133 afin que les dents 133 ;133' d'une plaque s'engagent dans les ouvertures 134 ;134' des plaques adjacentes et vice versa. Les dents 133, 133' étant positionnées et dimensionnées en fonction de la forme et du positionnement des segments munis de matière abrasive. Les dents rectangulaires 133' sont de préférence appliquées sur les bords transversaux et les dents trapézoïdales 133 sur les bords longitudinaux de la plaque. Chaque plaque comprend également quatre orifices 135 prévus pour accueillir chacun une tige filetée. Des surfaces aplanies 136 au fond de l'orifice sont prévues pour accueillir la tête des tiges filetées.

Le rouleau 1 comprend également une pluralité de segments muni de matière abrasive 14 et sensiblement en forme de « V » répartis et appliqués par assemblage thermique sur une superficie formée par les surfaces externes 132 de l'ensemble des plaques 13 de façon à être solidaire avec chaque plaque 13 sur laquelle ils sont appliqués. Chaque segment abrasif 14 présente une courbure sensiblement en forme de segment de cylindre pour mieux épouser la surface externe 132 de la plaque 13. En outre, comme illustré à la figure 1, les segments 14 sont positionnés les uns par rapport aux autres selon un chevauchement circonférentiel tel qu'au moins 20% du périmètre de tout cercle circonférentiel (c) tracé sur ladite surface externe du rouleau intersecte de ladite matière abrasive et selon un chevauchement axial tel qu'au moins 20% de toute génératrice (g) de ladite surface externe du rouleau intersecte de ladite matière abrasive.

Pour une surface abrasive la plus grande et la plus homogène possible, comme illustré à la figure 7 pour une plaque, le rouleau comprend sur sa longueur plusieurs lignes 141 de segments 14 en « V ». Les segments étant posés à une distance 'd' entre eux, les lignes adjacentes étant en décalage sur la longueur d'une distance d/2 de sorte que la pointe 142 d'un segment en « V » s'engage dans l'espace 143 entre deux segments de la ligne adjacente. Les dents 133 ;133' et les ouvertures 134 ;134' formées par le bord périphérique de chaque plaque sont dimensionnés en prenant en compte la forme des segments 114 et leur disposition. Lorsque les plaques 13 sont disposées bout à bout sur les manchons 12 ;12', le rouleau de rectification 1 présente plusieurs lignes de segments 14 sur toute sa périphérie comme le montre la figure 1.

En référence aux figures 8,9 et 10, afin que l'ensemble de plaques 13 soit appliqué de façon démontable sur les manchons 12 ;12', les quatre orifices 135 sont disposés pour être alignés avec quatre orifices d'un manchon 12 ;12' de manière à obtenir des orifices continus 116 à travers les plaques 13 et les manchons 12 ;12'. Chaque orifice 16 ainsi obtenu est agencé pour recevoir une tige filetée 161 et pour serrer chaque plaque 13 contre un manchon 12 ;12'. La tête 1611 de la tige 161 est appuyée sur une surface aplanie 136 de la plaque 13, tandis que son extrémité 1612 dépasse en saillie du côté du manchon 12 ;12' pour accueillir un écrou (non représenté). L'écrou est engagé sur l'extrémité saillante 1612 de la tige 161 et s'appuie sur une surface aplanie 124 ;124' du manchon de sorte à serrer la plaque contre le manchon.

En référence à la figure 11, une méthode préférentielle de remise en état d'un rouleau de rectification tel que décrit aux figures 1 à 10, comprenant une plaque, avec des segments munis de matière abrasive usée, montée de façon démontable sur un manchon, ledit manchon étant monté sur un arbre de rotation.

La méthode comprend de préférence une première étape A de démontage du manchon. En vue de démonter la plaque, cette étape est effectivement nécessaire si le serrage de l'écrou est réalisé par l'intérieur du manchon. Cette étape peut être ignorée si la plaque d'origine est gardée. Pour démonter le manchon du rouleau selon les figures 1 à 10, il faut desserrer les frettes de serrage et désaccoupler les deux manchons pour récupérer le manchon en question.

L'étape B suivante consiste de préférence à démonter la plaque du manchon. Cette étape est réalisée en dévissant les écrous des tiges filetées à l'intérieur du manchon. La plaque peut de cette manière être désolidarisée et démontée du manchon. Cette étape peut être omise si les segments sont directement remplacés.

La méthode comprend l'étape C essentielle de remplacer la plaque avec des segments usés par une plaque opérationnelle. La plaque est de préférence une plaque neuve opérationnelle avec des segments neufs. Alternativement il est possible de garder la plaque d'origine et de remplacer les segments usés pour obtenir à nouveau une plaque opérationnelle.

Après le remplacement de la plaque, la plaque est montée D sur le manchon en vissant les écrous sur la tige filetée par l'intérieur du manchon. Cette étape est omise si la plaque n'a pas été démontée et que les segments ont directement été remplacés.

Finalement, le manchon est monté E sur l'arbre de rotation et le rouleau de rectification est à nouveau opérationnel. Le montage du manchon, dans le cas présent, consiste à accoupler et serrer les manchons aux moyens des frettes de serrage.

## Revendications

1. Rouleau de rectification (1) de surfaces en matériau minéral, en particulier des sols, des briques ou des blocs de construction en matériau minéral, lequel rouleau comprend un arbre de rotation (11) et un manchon (12 ;12') ayant une surface externe cylindrique, le manchon étant appliqué autour dudit arbre de façon à être solidaire avec l'arbre, lequel rouleau est muni d'une pluralité de segments (14) munis de matière abrasive appliquée sur une surface externe du rouleau, ledit rouleau étant **caractérisé en ce que**
- il comprend un ensemble de plaques (13), chacune des plaques ayant une courbure en forme de segment cylindrique et comprenant une surface interne concave (131) et une surface externe (132) parallèle à la surface interne, chacune des plaques étant appliquée de façon démontable sur le manchon et de sorte que la surface interne de chaque plaque épouse la surface externe du manchon,
- ladite pluralité de segments est appliquée de façon solidaire sur la surface externe du rouleau formée par les surfaces externes de l'ensemble de plaques, lesdits segments étant sensiblement en forme de « V » et étant positionnés les uns par rapport aux autres selon un chevauchement circonférentiel tel que le périmètre de tout cercle circonférentiel (c) tracé sur ladite surface externe du rouleau intersecte de ladite matière abrasive et selon un chevauchement axial tel que toute génératrice (g) de ladite surface externe du rouleau intersecte de ladite matière abrasive,
- chaque plaque comprend un bord périphérique définissant des dents (133 ;133') et des ouvertures (134 ;134') disposées entre les dents, de façon à ce que les dents d'une plaque s'engagent dans les ouvertures de plaques adjacentes, les ouvertures (134, 134') et les dents (133, 133') étant positionnées et dimensionnées en fonction de la forme et du positionnement des segments, les segments de ladite pluralité de segments placés en périphérie des plaques sont au moins partiellement appliqués sur les dents (133 ; 133') de manière à respecter lesdits chevauchements circonférentiel et axial.

2. Rouleau de rectification selon la revendication 1, dans lequel au moins 20% du périmètre de tout cercle circonférentiel (c) tracé sur ladite surface externe du rouleau intersecte de ladite matière abrasive, et au moins 20% de toute génératrice (g) de ladite surface externe du rouleau intersecte de ladite matière abrasive.

3. Rouleau de rectification selon la revendication 1 ou 2, ledit rouleau comprenant au moins deux manchons (12 ;12').

4. Rouleau de rectification selon la revendication 3, dans lequel les manchons sont accouplés l'un dans l'autre par accouplement mâle/femelle conique (121 ;121') selon un angle compris entre 1° et 7°, encore de préférence entre 3° et 5°.

5. Rouleau de rectification selon l'une des revendications précédentes, dans lequel les segments sont des segments diamantés.

6. Rouleau de rectification selon l'une des revendications précédentes, dans lequel les segments sont appliqués par assemblage thermique sur la superficie formée par les surfaces externes de l'ensemble des plaques.

7. Rouleau de rectification selon l'une des revendications précédentes, dans lequel les segments ont une courbure sensiblement en forme de segment de cylindre de sorte à épouser la forme de la surface externe de la plaque sur laquelle ils sont appliqués.

8. Rouleau de rectification selon l'une des revendications précédentes, dans lequel les plaques et le manchon sur lequel elles sont appliquées de façon démontable comprennent des orifices (123 ;135) alignés de manière à obtenir des orifices continus (16) à travers les plaques et le manchon, chaque orifice étant agencé pour recevoir une tige (161), le cas échéant au moins partiellement filetée, serrant chaque plaque contre le manchon.

9. Rouleau de rectification selon la revendication 8, dans lequel chaque plaque comprend quatre orifices (135) agencés pour s'aligner avec quatre orifices (123) correspondants sur le manchon.

10. Rouleau de rectification selon la revendication 8 ou 9, dans lequel la tige serre chaque plaque contre le manchon au moyen d'un écrou et optionnellement d'une rondelle, par l'intérieur, du côté manchon.

11. Plaque (13) d'un rouleau de rectification selon les revendications précédentes, la plaque ayant une courbure en forme de segment cylindrique et comprenant une surface interne concave (131) et une surface externe (132) parallèle à la surface interne, la plaque étant agencée pour être appliquée de façon démontable sur un manchon et de sorte que la surface épouse la surface externe du manchon, des segments abrasifs sensiblement en forme de « V » (14) étant appliqués de façon solidaire sur la surface externe de la plaque et étant positionnés les uns par rapport aux autres selon un chevauchement circonférentiel tel que le périmètre de tout cercle circonférentiel tracé sur ladite surface externe du rouleau intersecte de ladite matière abrasive et selon un chevauchement axial tel que toute génératrice de ladite surface externe du rouleau intersecte de ladite matière abrasive, la plaque comprenant un bord périphérique définissant des dents et des ouvertures disposées entre les dents agencés pour que les dents de la plaque s'engagent dans les ouvertures d'au moins une plaque adjacente, les ouvertures et les dents étant positionnées et dimensionnées en fonction de la forme et du positionnement des segments, les segments de ladite pluralité de segments placés en périphérie de la plaque sont au moins partiellement appliqués sur les dents de manière à respecter lesdits chevauchements circonférentiel et axial.

12. Méthode de remise en état d'un rouleau de rectification selon les revendications précédentes comprenant une plaque, avec des segments sensiblement en forme de « V » et munis de matière abrasive usée, montée de façon démontable sur un manchon, ledit manchon étant monté sur un arbre de rotation, la méthode comprenant l'étape de remplacement (C) de la plaque avec des segments usés par une plaque opérationnelle.

13. Méthode de remise en état d'un rouleau de rectification selon la revendication 12, comprenant une étape de démontage (B) de la plaque avec les segments usés avant le remplacement par une plaque opérationnelle et comprenant une étape de montage (D) de la plaque opérationnelle après le remplacement (C).

14. Méthode de remise en état d'un rouleau de rectification selon la revendication 13, comprenant une étape de démontage (A) du manchon de l'arbre de rotation lorsque le démontage de la plaque avec les segments usés requiert un accès à l'intérieur du manchon et comprenant un montage (E) du manchon.

15. Machine pour rectifier des surfaces en matériau minéral, en particulier des sols, des briques ou des blocs de constructions en matériau minéral, ladite machine étant pourvue d'un rouleau de rectification selon l'une des revendications 1 à 10.
